# FASCICULE DE BREVET EUROPEEN

(11) **EP 0 276 588 B1**
(45) Date de publication et mention de la délivrance du brevet: **03.10.1990**
(21) Numéro de dépôt: 87402572.9
(22) Date de dépôt: 16.11.1987
(51) Int. Cl.: D06C 5/00, D06B 23/08

(54) **Dispositif d'introduction dans une machine et de détorsion des tissus tricotés en tubulaire et machine équipée d'un tel dispositif**
Einrichtung zum Einführen und Entdrehen eines schlauchförmigen Textilguts
Apparatus for entering and untwisting a tubular material

(30) Priorité: 16.01.1987 FR 8700433
(43) Date de publication de la demande: 03.08.1988
(73) Titulaire: DOMISSE, F-80800 Corbie (FR)
(72) Inventeur: Domisse, Yvon, F-80800 Corbie (FR); Domisse, Frédéric, F-80800 Corbie (FR)
(74) Mandataire: Levy, David

(56) Documents cités:
- EP-A- 0 204 660
- FR-A- 1 045 866
- FR-A- 2 398 006
- FR-A- 2 567 164
- US-A- 3 978 557
- US-A- 4 517 712

## Description

La présente invention concerne un dispositif d'introduction dans une machine et de détorsion des tissus tricotés en tubulaire, c'est-à-dire tricotés sur métiers circulaires.

On sait que ces tissus subissent une déformation lors des opérations telles que teinture, blanchiment, lavage ou dégraissage effectuées après le tricotage. Cette déformation se traduit notamment par un déplacement hélicoïdal des mailles, dans le sens colonne, équivalent à un vrillage du tissu tubulaire qui prend une forme plus ou moins en tire-bouchon à pas hélicoïdal allongé.

Avant d'être utilisé pour la confection de vêtements, le tissu tubulaire doit subir un ou plusieurs traitements, par exemple de séchage, de vaporisage, etc..., effectués en faisant défiler le tissu en continu dans des machines telles que calandre, séchoir, exprimeuse, etc.

Bien entendu, le tissu ne doit pas être introduit dans ces machines sous la forme tubulaire déformée -hélicoïdale qu'il a prise précédemment, car il présenterait un "biais" plus ou moins prononcé. Le tissu doit donc être redressé, avant son introduction dans ces machines, pour le remettre "droit maille", c'est-à-dire pour placer une même maille, résultant du tricotage par une même aiguille sur la machine à tricoter, dans un endroit bien déterminé de la circonférence du tissu tubulaire et pour l'y maintenir tout au long du défilement du tricot dans la machine de traitement.

Le dispositif classique d'introduction du tissu tubulaire dans les machines de traitement comprend,d'une part, un guide élargisseur, composé de deux barres pla tes dont l'écartement est fixé suivant la largeur du tissu tubulaire, et qui pénétrent dans l'embouchure de la machine, par exemple entre des cylindres ou des tapis roulants d'entraînement du tissu. Ce dispositif classique comprend, d'autre part, deux galets entraînés à gorge, ou galets fournisseurs, disposés à l'extérieur du guide élargisseur et qui entraînent le tissu par friction entre eux- mêmes et des galets fous portés par les branches du guide élargisseur.

Avec un tel dispositif classique d'introduction, l'opération de remise "droit maille" du tissu est faite manuellement par le conducteur de la machine qui doit en permanence orienter le tissu, pour amener une même maille en bordure du guide élargisseur, en tenant le tissu à pleines mains sur chaque bord et en relevant ou abaissant les bras.

Cette opération requiert une attention et une intervention permanente du conducteur qui entraîne un travail difficile et pénible, d'autant plus que la vitesse de défilement du tissu est élevée.

La présente invention a pour but de remédier à cet inconvénient et de permettre une introduction du tissu, avec détorsion, beaucoup plus facile pour l'opérateur et donnant une correction bien meilleure et plus constante de la déformation hélicoïdale du tissu. Le dispositif suivant l'invention peut facilement être automatisé, ce qui était impossible avec les dispositifs d'introduction connus jusqu'à présent.

L'invention a pour objet un dispositif d'introduction dans une machine et de détorsion des tissus tricotés en tubulaire qui comprend deux galets fournisseurs à gorge, entraînés positivement en rotation, coopérant chacun, pour entraîner le tissu dans sa direction d'introduction, avec une paire de roulettes folles dont chaque paire est portée par une branche d'un guide élargisseur disposé à l'intérieur du tissu tubulaire, ledit dispositif étant caractérisé : en ce que chaque galet fournisseur est porté par un bâti-support monté pivotant, par rapport au bâti de la machine, autour d'un axe dont le prolongement passe par le centre du galet fournisseur et au centre de sa gorge, ledit axe étant sensiblement perpendiculaire à la direction d'avance du tissu ; en ce que chaque paire de roulettes folles est supportée, sur sa branche du guide élargisseur, par un bâti monté oscillant sur ladite branche autour d'un axe parallèle à l'axe précité ; et en ce qu'il est prévu un mécanisme de commande de l'inclinaison, en sens inverse, des deux bâti-supports pivotants des galets fournisseurs.

Grâce à l'invention, il suffit à l'opérateur d'agir, par exemple au moyen d'un levier, sur le mécanisme de commande précité pour faire varier l'inclinaison des galets fournisseurs (et, du même coup, des roulettes folles), en fonction de la déformation hélicoïdale du tissu, pour maintenir toujours la même maille en prise avec chaque galet fournisseur et ses roulettes associées, ce qui corrige le "biais du tissu".

Suivant une forme préférée de l'invention, chaque galet fournisseur est entraîné positivement en rotation individuellement par un moteur électrique indépendant à vitesse variable ce qui permet, par réglage des vitesses des deux galets d'aligner le tissu "droit fil" et de rec tifier un arc.

L'invention présente encore d'autres avantages qui apparaîtront dans la description qui suit et à l'examen des dessins annexés. Sur ces dessins :
La figure 1 est une vue schématique partielle en plan de la partie d'entrée d'une machine de traitement de tissus tubulaires et du dispositif d'introduction et de détorsion suivant l'invention.
La figure 2 est une vue en coupe sensiblement suivant la ligne Il -II de la figure 1.
La figure 3 est une vue en plan, à plus grande échelle du dispositif d'introduction et de détorsion.
La figure 4 est une vue partielle en coupe suivant la ligne IV -IV de la figure 3.
La figure 5 est une vue partielle en coupe suivant la ligne V -V de la figure 3.
La figure 6 est une vue partielle en plan d'un guide élargisseur illustrant Le montage des roulettes folles sur ce guide.
La figure 7 est une vue suivant la flèche VII de la figure 6.

On a représenté sur les figures 1 et 2 la partie d'entrée d'une machine 2, telle que calandre, séchoir, exprimeuse, ou analogue, pour le traitement des tissus tricotés en tubulaire. Une telle machine comporte des moyens d'entraînement du tissu à traiter, par exemple un tapis roulant inférieur 4 entraîné par des rouleaux 6 -6' tourillonnant dans le bâti 8 de la machine, et un tapis roulant supérieur 10, non représenté sur la figure 1. Le tissu tubulaire T, entraîné dans le sens des flèches 12 passe ensuite dans des organes de traitement de la machine, par exemple des cylindres 14 -14' et un caisson de traitement 16.

On a representé sur la figure 1 le tissu T introduit, sous sa forme tubulaire aplatie, dans la machine avec un arrachement partiel de la nappe supérieure de façon à montrer dans la partie droite de la figure la nappe supérieure et, dans la partie gauche la nappe inférieure, les nappes supérieure et inférieure étant représentées par des hachures en sens inverse.

Le dispositif d'introduction, monté à l'entrée de la machine 2, comporte de façon classique un guide élargisseur à deux branches 18 -18', dont l'écartement peut être réglé en fonction de la largeur du tissu à traiter au moyen de deux mécanismes de réglage 20 -20'. Chaque branche du guide élargisseur est prolongée par une barre plate d'élargisseur 22 - 22' pénétrant entre les moyens d'entraînement 4 -10 de la machine 2. Le dispositif d'introduction comporte encore, de façon classique, deux galets fournisseurs à gorge 24 -24' entraînés positivement en rotation et faisant avancer le tissu par friction entre le galet fournisseur et une paire de roulettes folles 26 -26' portées par la branche correspondante 18 ou 18' du guide élargisseur, ces roulettes portant dans la gorge du galet fournisseur.

On a représenté sur le tissu T, à la figure 1, par une ligne en traits interrompus B, la déformation sensiblement hélicoïdale d'une même ligne de maille. Bien entendu c'est pour rendre la figure plus explicite qu'on a prolongé la ligne B au-delà du galet fournisseur 24', puisque ce défaut, dû à la déformation hélicoïdale, doit être corrigé dès l'entrée du tissu tubulaire dans la machine. Jusqu'à présent, ce défaut ne pouvait être corrigé, par le conducteur de la machine, qu'en empoignant à deux mains le tissu, dans les zones marquées Z -Z' sur la figure 1, pour guider toujours la même maille, par exemple celle de la ligne B, en bordure du guide élargisseur 18 -18' et, donc, dans la gorge des galets fournisseurs.

Suivant l'invention, et comme il est représenté sur les figures 3, 4 et 5, chaque galet fournisseur 24 -24' est entraîné en rotation, non pas autour d'un axe à orientation fixe (verticale dans l'exemple représenté), mais autour d'un axe X -X (figures 2 et 4) à inclinaison variable.

Chaque galet fournisseur 24 -24' est porté par un bâti-support 28 -28' monté pivotant, par rapport au bâti de la machine, sur un pivot 30 -30' dont l'axe Y -Y' passe par le centre de rotation C du galet fournisseur et par le fond de la gorge 32 de ce galet fournisseur. L'axe Y -Y' de pivotement est de préférence commun pour les deux galets fournisseurs et il est perpendiculaire à la direction d'avance 12 du tissu.

Comme on peut le voir sur les figures 4 et 5, le bâti-support 28 est en forme de console et il supporte une boîte réductrice de renvoi d'angle 34 dont l'arbre de sortie 36 entraîne le galet 24 et dont l'arbre d'entrée 38 est attelé à un moteur électrique à courant continu à vitesse varialbe 40.

Suivant cette disposition, chaque galet fournisseur 24 -24' est entraîné individuellement en rotation par un moteur 40 -40'.

Le pivot 30 de chacun des deux bâti-supports 28 est monté dans une équerre 42 elle-même solidaire d'un manchon tubulaire à section carrée 44 qui peut coulisser sur une traverse à section carrée 46 solidaire du bâti 8 de la machine.

L'écartement entre les deux galets fournisseurs 24 -24' est ainsi réglable, en fonction de la largeur du tissu à traiter, par coulissement des manchons 44 sur la traverse 46, le réglage étant effectué au moyen d'une vis sans fin à pas inversé 48 qui se visse dans des écrous 50 solidaires des manchons coulissants 44 et qui tourillonne dans le bâti 8 de la machine.

Comme on le voit sur les figures 2 et 4, l'axe de rotation XX des galets fournisseurs peut basculer vers l'avant ou l'arrière de la machine d'un angle ± e autour de l'axe Y Y'.

Un mécanisme de commande permet de faire varier, en sens inverse, et de régler l'orientation des axes de rotation des deux galets fournisseurs, en agissant sur chacun des bâti-supports 28, comme il est représenté plus particulièrement sur la figure 4.

Suivant cette forme de réalisation, ce mécanisme comporte un arbre transversal porte-excentrique 52 monté pivotant dans le bâti 8 de la machine. Le pivotement de l'arbre 52 est commandé, par L'intermédiaire d'une transmission à chaîne 54 et pignon 56, au moyen d'un levier de commande 58, monté sur le bâti de la machine à portée du conducteur de la machine.

L'excentrique est constitué par une première barre transversale excentrée 60, s'étendant sur la moitié gauche de la machine et par une deuxième barre excentrée 60' s'étendant sur la moitié droite de la machine, les deux dites barres étant solidaires de l'arbre 52.

Comme on le voit sur la figure 4, la barre excentrée 60 est en appui sur une butée 62 solidaire du bâti-support 28.

Lorsqu'on actionne le levier 58, dans un sens ou dans l'autre, on fait pivoter le bâti-support 28 et on modifie donc l'inclinaison de l'axe de rotation du galet fournisseur 24.

En même temps, l'inclinaison de l'axe de rotation de l'autre galet fournisseur 24' est modifiée en sens inverse. Une inclinaison limite suffisante est de l'ordre de ± 15_{°} par rapport à la position moyenne.

On voit que la disposition qui vient d'être décrite, avec l'excentrique constitué par deux barres excentrées s'étendant chacune sensiblement sur la moitié de la largeur de la machine, permet d'effectuer le réglage de l'écartement des galets 24 -24' (par coulissement des manchons 44) sans avoir à modifier le mécanisme d'inclinaison puisque les butées 62 sont toujours en coopération avec leur barre excentrée respective.

Suivant l'invention, le dispositif comporte en outre un montage articulé de chacune des paires de roulettes folles 26-26' sur sa branche (18 ou 18') du guide élargisseur, de façon que les roulettes folles, qui s'appuient dans le creux de la gorge 32 du galet fournisseur en serrant contre celui-ci le tissu à. entraîner, puissent suivre les mouvements d'inclinaison des galets fournisseurs.

Ce montage est représenté plus en détail sur les figures 6 et 7. Chaque paire de roulettes 26-26' est supportée par un petit bâti en U 64 qui est monté oscillant, autour d'un pivot 66, sur la branche correspondante 18 ou 18' du guide élargisseur. L'axe Z-Z' du pivot 66 est parallèle à l'axe de pivotement Y Y' des bâti-supports 28-28', et passe par le fond de la gorge 32 du galet 24 (voir figures 5 et 6), mais cet axe Z Z' est légèrement décalé vers l'avant de la machine, par rapport à l'axe Y Y', pour tenir compte du fait que la roulette avant 26 a, de préférence, un diamètre plus grand que la roulette arrière 26' afin d'obtenir une meilleure retenue du guide élargisseur dans les galets fournisseurs.

Grâce à ce montage oscillant des roulettes 26-26', celles-ci peuvent suivre librement (comme il est indiqué par les flèches 68 sur la figure 7) les changements d'inclinaison des galets fournisseurs.

Le fonctionnement du dispositif ressort assez de ce qui précède pour qu'il suffise d'ajouter que, grâce à l'invention, le conducteur de la machine a seulement à agir manuellement sur le levier de commande 58 pour incliner en sens inverse, les deux galets fournisseurs 24-24' de l'angle convenable pour contrôler la mise en place de la même maille (ou d'un repère prévu sur le tissu tubulaire) au même endroit de la circonférence du tissu et, de préférence, en bordure du guide élargisseur.

Bien entendu, si le tissu porte un repère ou si l'on a prévu, au tricotage, une "maille coulée" en enlevant une aiguille sur la machine à tricoter, ce repère peut être détecté par une cellule de détection qui commande un mécanisme motorisé actionnant, en réponse, le système excentrique 52-60-60' pour corriger tout écart du repère. On réalise ainsi un dispositif de détorsion à guidage automatique, sans intervention manuelle.

De préférence les deux moteurs électriques 40-40' d'entraînement des galets fournisseurs sont des moteurs à courant continu à vitesse variable dont la vitesse peut être réglée indépendamment au moyen d'un organe de réglage classique non représenté.

Par un réglage différent de la vitesse des deux moteurs, il est ainsi possible de rectifier une "déformation en arc" sur le tissu et de faire l'alignement "droit fil".

Par ailleurs, on doit parfois traiter des tissus tubulaires présentant des "fils flottants", c'est-à-dire une zone non tricotée qui doit en général se trouver sur le pli du tissu tubulaire à traiter, en bordure du guide élargisseur. Du fait que cette zone non tricotée, qui passe dans l'un des galets fournisseurs, est moins épaisse que la zone tricotée diamétralement opposée, qui passe dans l'autre galet fournisseur, on devait jusqu'à présent, avec les dispositifs connus d'introduction et de détorsion, remplacer l'un des galets fournisseurs par un galet de diamètre différent, pour éviter une progression en biais du tissu. Dans un tel cas, avec le dispositif suivant l'invention, il suffit de régler la vitesse individuelle des deux moteurs 40-40' pour obtenir la même vitesse d'avance sur les deux bords du tissu, sans avoir à changer l'un des galets fournisseurs.

## Revendications

1 - Dispositif d'introduction dans une machine de détorsion des tissus tricotés en tubulaire, qui comprend deux galets fournisseurs à gorge, entraînés positivement en rotation, coopérant chacun, pour entraîner le tissu dans sa direction d'introduction, avec une paire de roulettes folles dont chaque paire est portée par une branche d'un guide élargisseur disposé à l'intérieur du tissu tubulaire, ledit dispositif étant caractérisé : en ce que chaque galet fournisseur (24-24') est porté par un bâti-support (28-28') monté pivotant, par rapport au bâti (8) de la machine, autour d'un axe (Y-Y') dont le prolongement passe par le centre (C) du galet fournisseur et au centre de sa gorge (32), ledit axe étant sensiblement perpendiculaire à la direction d'avance (12) du tissu ; en ce que chaque paire de roulettes folles (26-26') est supportée, sur sa branche (18-18') du guide élargisseur, par un bâti (64) monté oscillant sur ladite branche autour d'un axe (Z-Z') parallèle à l'axe (Y-Y') précité ; et en ce qu'il est prévu un mécanisme de commande (52-54-56-58-60-60') de l'inclinaison, en sens inverse, des deux bâti-supports pivotants (18-18') des galets fournisseurs (24-24').

2 - Dispositif suivant la revendication 1 caractérisé en ce que chaque galet fournisseur (24-24') est entraîné individuellement en rotation par un moteur électrique (40-40') porté par le bâti-support (18-18') correspondant.

3 - Dispositif suivant la revendication 2 caractérisé en ce que les deux moteurs (40-40') sont des moteurs à vitesse variable dont la vitesse peut être réglée individuellement.

4 - Dispositif suivant l'une des revendications précédentes caractérisé en ce que le mécanisme de commande d'inclinaison comprend un arbre transversal porte-excentrique 52 tourillonnant dans le bâti 8 de la machine et deux barres excentrées 60-60' s'étendant chacune sur environ la moitié de la largeur de la machine, les deux dites barres excentrées agissant chacune sur une butée 62 solidaire du bâti-support (18 ou 18') correspondant.

5 - Dispositif suivant l'une quelconque des revendications précédentes caractérisé en ce que l'angle d'inclinaison (e) des bâti-supports (28-28') et des galets fournisseurs (24-24') portés par lesdits bâti-supports est d'environ ± 150 par rapport à la position moyenne.

6 - Dispositif suivant l'une quelconque des revendications précédentes caractérisé en ce qu'il comporte une cellule de détection d'un repère prévu sur le tissu tubulaire et en ce qu'il comporte des moyens motorisés d'actionnement du mécanisme de commande d'inclinaison (52-60-60') agissant en réponse à des signaux d'écart émis par ladite cellule de détection.

7 - Dispositif suivant l'une quelconque des revendications précédentes caractérisé en ce qu'il comprend des moyens de réglage (44-46-48-50) de l'écartement entre les deux galets fournisseurs (24-24') et des moyens de réglage (20-20') de la largeur du guide élargisseur (18-18-22-22').

8 - Machine pour le traitement de tissus tricotés en tubulaire caractérisée en ce qu'elle est équipée d'un dispositif d'introduction et de détorsion du tissu suivant l'une des revendications précédentes.

## Patentansprüche

1. Vorrichtung zum Zuführen eines schlauchförmigen Textilguts in eine Maschine sowie zum Eindrehen des schlauchförmigen Textilguts, mit zwei eine Einschnürung umfassenden Förderwalzen, welche zwangsdrehangetrieben sind und miteinander zusammenwirken, um das Textilgut in seiner Zuführrichtung in Verbindung mit (jeweils) einem Paar Leerlaufwalzen zu fördern, von denen jedes Paar von einem Schenkel einer Aufweitungseinrichtung getragen ist, die im Innern des schlauchförmigen Textilguts angeordnet ist, dadurch gekennzeichnet, daß jede Förderwalze (24-24') von einem Tragerahmen (28-28') getragen ist, der mit Bezug auf den Rahmen (8) der Maschine um eine Achse (Y-Y') schwenkbar angebracht ist, deren Verlängerung das Zentrum (C) der Förderwalze im Zentrum deren Einschnürung durchsetzt, wobei diese Achse im wesentlichen lotrecht zur Vorschubrichtung (12) des Textilguts verläuft, daß jedes Paar der Leerlaufwalzen (26-26) auf seinem Schenkel (18-18) der Aufweitungseinrichtung von einem Rahmen (64) getragen ist, der auf diesem Schenkel um eine Achse (Z-Z) parallel zur vorerwähnten Achse (Y-Y) schwingend angebracht ist, und daß ein Mechanismus (52-54-56-58-60-60) zum gegensinnigen Steuern der Neigung der beiden Schwenkrahmenträger (18-18) der Förderwalzen (24-24) vorgesehen ist.

2. Vorrichtung nach Anspruch 1, dadurch gekennzeichnet, daß jede Förderwalze (24-24) durch einen Elektromotor (40-40) individuell drehangetrieben ist, der von dem jeweiligen Tragerahmen (18-18) getragen ist.

3. Vorrichtung nach Anspruch 2, dadurch gekennzeichnet, daß die beiden Motore (40-40) Motore mit variabler Geschwindigkeit sind, deren Geschwindigkeit individuell einstellbar ist.

4. Vorrichtung nach einem der vorangehenden Ansprüche, dadurch gekennzeichnet, daß der Neigungssteuerungsmechanismus einen exzentrisch gelagerten Querschenkel (52) umfaßt, der in dem Rahmen (8) der Maschine auf Lagerzapfen rotiert sowie zwei exzentrisch verstellte Stangen (60-60), von denen sich jede in etwa über die halbe Ausdehnung der Maschine erstreckt, wobei jede der exzentrisch verstellten Stangen auf einen feststehenden Anschlag (62) des jeweiligen Tragerahmens (18-18) einwirkt.

5. Vorrichtung nach einem der vorangehenden Ansprüche, dadurch gekennzeichnet, daß der Neigungswinkel (e) der Tragerahmen (28-28) und der von diesen Tragerahmen getragenen Förderwalzen (24-24) in etwa ±15_{°} mit Bezug auf die Mittelstellung beträgt.

6. Vorrichtung nach einem der vorangehenden Ansprüche, dadurch gekennzeichnet, daß ein Organ zur Erfassung einer auf dem schlauchförmigen Textilgut vorgesehenen Markierung vorgesehen ist, und daß Motormittel zum Antrieb des Neigungssteuerungsmechanismus (52-60-60) vorgesehen sind, die in Erwiderung auf Signale ansprechen, die von dem Erfassungsorgan erzeugt werden.

7. Vorrichtung nach einem der vorangehenden Ansprüche, dadurch gekennzeichnet, daß Stellmittel (44-46-48-50) für den Abstand zwischen den beiden Förderrollen (24-24) vorgesehen sind sowie Stellmittel (20-20) für die Ausdehnung der Aufweitungseinrichtung (18-18-22-22).

8. Maschine für die Behandlung von schlauchförmigem Textilgut, dadurch gekennzeichnet, daß diese Maschine mit einer Vorrichtung zum Einführen und Eindrehen des Textilguts gemäß einem der vorangehenden Ansprüche versehen ist.

## Claims

1. Device for introduction in a machine and untwisting of fabrics knitted in tubular form, which comprises two grooved supply rollers positively driven in rotation, each roller being intended to cooperate for displacing the fabric in its direction of introduction with a pair of loose wheels, each pair of which is carried by one arm of a widening guide placed within the tubular fabric, said device being characterized in that each supply roller (24-24) is carried by a support frame (28-28) mounted for pivotal motion with respect to the frame (8) of the machine about an axis (Y-Y), the extension of which passes through the centre (C) of the supply roller and at the centre of its groove (32), said axis being substantially perpendicular to the direction of feed (12) of the fabric; that each pair of loose wheels (26-26) is supported on its arm (18-18) of the widening guide by a frame (64) mounted for oscillating motion on said arm about an axis (Z-Z) parallel to the axis (Y-Y) aforesaid; and that provision is made for a control mechanism (52-54-56-58-60-60) for varying the inclination in opposite directions of the two pivoting support frames (18-18) of the supply rollers (24-24).

2. Device in accordance with claim 1, characterized in that each supply roller (24-24) is driven individually in rotation by an electric motor (40-40) carried by the corresponding support frame (18-18).

3. Device in accordance with claim 2, characterized in that the two motors (40-40) are variable- speed motors, the speed of which can be adjusted individually.

4. Device in accordance with one of the preceding claims, characterized in that the inclination control mechanism comprises an eccentric-carrying cross-shaft 52 rotatably mounted in the frame 8 of the machine and two eccentric rods 60-60, each extending over approximately one-half the width of the machine, each of the two eccentric rods aforesaid being intended to produce action on a stop 62 which is rigidly fixed to the corresponding support frame (18 or 18).

5. Device in accordance with any one of the preceding claims, characterized in that the angle of slope (e) of the support frames (28-28) and of the supply rollers (24-24) carried by said support frames is approximately ±15_{°} with respect to the mean position.

6. Device in accordance with any one of the preceding claims, characterized in that it comprises a cell for the detection of a reference mark provided on the tubular fabric and that it comprises motor- driven means for actuating the slope control mechanism (52-60-60) which acts in response to deviation signals emitted by said detection cell.

7. Device in accordance with any one of the preceding claims, characterized in that it comprises means (44-46-48-50) for adjusting the spacing between the two supply rollers (24-24) and means (20-20) for adjusting the width of the widening guide (18-18-22-22).

8. Machine for processing fabrics knitted in tubular form, characterized in that it is equipped with a device for introduction and untwisting of the fabric in accordance with one of the preceding claims.
